# EUROPÄISCHE PATENTSCHRIFT

(11) **EP 0 182 988 B1**
(45) Veröffentlichungstag und Bekanntmachung des Hinweises auf die Patenterteilung: **12.12.1990**
(21) Anmeldenummer: 85111552.7
(22) Anmeldetag: 12.09.1985
(51) Int. Cl.: G09G 1/28

(54) **Schaltungsanordnung zur Anpassung eines Computers an einen Farbmonitor**
Circuit for adapting a computer to a colour monitor
Circuit d'adaptation d'un ordinateur à un moniteur couleur

(30) Priorität: 29.11.1984 DE 3443469
(43) Veröffentlichungstag der Anmeldung: 04.06.1986
(73) Patentinhaber: Blaupunkt-Werke GmbH, 31132 Hildesheim (DE)
(72) Erfinder: Gronau, Gerald, Dipl.-Ing,, D-3200 Hildesheim (DE)
(74) Vertreter: Eilers, Norbert, Dipl.-Phys.

(56) Entgegenhaltungen:
- US-A- 4 388 639
- IBM TECHNICAL DISCLOSURE BULLETIN, Band 28, Nr. 3, August 1985, Seiten 1211-1213, IBM, New York, US; "IBM PC to 12'' Sony Profeel interface"

## Beschreibung

Die Erfindung geht aus von einer Schaltung nach der Gattung des Hauptanspruchs.

Computer weisen zum Anschluß an Farbmonitore Ausgänge für die Farbsignale aus. An diesen Ausgängen stehen jeweils für die Farben Rot, Grün und Blau digitale Signale, das heißt Signale, welche nur zwei Werte annehmen können, an. Jedes dieser Signale zeigt also lediglich an, ob die entsprechende Farbe auf dem Bildschirm aufleuchten oder nicht aufleuchten soll. Durch Kombination dieser drei Grundfarben sind insgesamt acht Farben einschließlich Schwarz und Weiß möglich.

Eine Weiterentwicklung stellt ein zusätzlicher Computerausgang für ein die Intensität darstellendes viertes digitales Signal dar. Dadurch ist es möglich, insgesamt 16 Farben auf dem Monitor darzustellen.

Aufgabe der vorliegenden Erfindung ist es, eine Schaltung anzugeben, welche aus den vier digitalen Signalen am Ausgang eines Computers drei zur Steuerung des Monitors erforderliche analoge Farbwertsignale gewinnt.

Die erfindungsgemäße Schaltungsanordnung mit den kennzeichnenden Merkmalen des Hauptanspruchs hat den Vorteil, daß die Anpassung der digitalen Ausgänge eines Computers an die analogen Eingänge eines Farbmonitors mit sehr geringem schaltungstechnischen Aufwand erfolgt. Als weiterer Vorteil ist anzusehen, daß auch die Energieaufnahme dieser Schaltung recht gering ist. Schließlich ist die Farbwiedergabe in weiten Grenzen unabhängig von Pegelschwankungen der digitalen Signale.

Durch die in den Unteransprüchen aufgeführten Maßnahmen sind vorteilhafte Weiterbildungen und Verbesserungen der im Hauptanspruch angegebenen Schaltungsanordnung möglich. Besonders vorteilhaft ist, die Eingänge für die digitalen Signale mit Schutzschaltungen zu versehen, da die entsprechenden Ausgangssignale der verschiedenen Computer im Hinblick auf die Amplitude und den Gleichspannungspegel nicht in jedem Fall der Norm entsprechen.

Ein Ausführungsbeispiel der Erfindung ist an Hand der Figuren dargestellt und in der nachfolgenden Beschreibung näher erläutert.
Fig. 1 zeigt ein Blockschaltbild des Ausführungsbeispiels,
Fig. 2 zeigt ein Schaltbild des Ausführungsbeispiels in detaillierter Darstellung.

Gleiche Teile sind in den Figuren mit gleichen Bezugszeichen versehen.

Den Eingängen 1, 2, 3 und 4 der Schaltungsanordnung nach Fig. 1 werden vom Computer die digitalen Signale R_{d}, G_{d}, B_{d} und I_{d} (rot, grün, blau und Intensität) zugeführt. Diese Signale sind an sich Ausgangssignale von TTL-Schaltungen und sollten daher je nach logischem Wert 0 oder 5 V betragen. Bei manchen Computern sind jedoch den TTL-Schaltungen Treiberstufen nachgeschaltet, welche entweder eine größere Signalamplitude und/oder einen negativen Gleichspannungswert aufweisen. Bei der Schaltungsanordnung nach Fig. 1 sind daher Schutzschaltungen 5, 6, 7 und 8 vorgesehen, um die nachfolgenden Schaltungen vor zu hohen bzw. negativen Spannungen zu schützen. Eine Ausführungsform einer solchen Schutzschaltung ist in Fig. 2 näher erläutert.

Die nunmehr in ihrem Pegelbereich begrenzten Signale R_{d}, G_{d}, B_{d} und I_{d} gelangen zu je einem ersten invertierenden schaltbaren Begrenzerverstärker 9, 10, 11 und 12. Diese schaltbaren Begrenzerverstärker - im Englischen Tri-State-Buffer genannt - sind in der digitalen Signalverarbeitung häufig gebrauchte Elemente, welche üblicherweise dazu vorgesehen sind, digitale Signale, welche aus einer Quelle höherer Impedanz stammen, an weitere Einrichtungen (Schaltungen, Leitungen) mit niedrigem Impedanz weiterzuleiten. Außer einem Eingang und einem Ausgang weisen die schaltbaren Begrenzerverstärker einen Schalteingang auf, mit dessen Hilfe der Signalfluß unterbrochen werden kann. Legt man an diesen Schalteingang einen H-Pegel an, wird der Ausgang hochohmig, so daß der Ausgang denjenigen Pegel annimmt, welcher beispielsweise über einen Widerstand zugeführt wird.

Derartige schaltbare Begrenzerverstärker, welche zusätzlich die Signale noch invertieren, sind nun in die Zuleitungen der Farbsignale und des Intensitätssignal eingefügt.

Sie erfüllen drei Aufgaben:
Sie erzeugen eine von der Amplitude der zugeführten digitalen Signale unabhängige Signalamplitude,
sie erzeugen invertierte digitale Farbsignale, welche zur Ansteuerung einer weiter unten beschriebenen Schaltung benötigt werden,
sie ermöglichen eine Austastung der digitalen Farbsignale, da die vom Computer abgegebenen Farbsignale im allgemeinen eine für einen Farbmonitor zu kleine Austastlücke aufweisen.

Zur Erzeugung der normgerechten Ausgangssignale wird über einen Eingang 13 ein geeigneter Impuls, beispielsweise der in einem Farbmonitor ohnehin vorhandene Sandcastle-Impuls zugeführt. Nach entsprechender Aufbereitung in der Schaltung 14 wird der Impuls den Schalteingängen der invertierenden schaltbaren Begrenzerverstärker 9 bis 12 zugeführ, womit bewirkt wird, daß während der Dauer des Sandcastle-Impulses keine digitalen Farbsignale weitergeleitet werden. Die nachfolgende Schaltung bewirkt, daß in diesem Fall an den Ausgängen 23, 24 und 25 ein Pegel ansteht, der dem Wert Schwarz entspricht.

Die Ausgangssignale der Verstärker 9 bis 12 werden weiteren invertierenden schaltbaren Begrenzerverstärkern 15, 16, 17 und 18 zugeführt. Diesen wird über den Schalteingang kein Signal zugeführt, so daß sie ständig die am Eingang befindlichen Signale in invertierter Form weiterleiten.

Zur Beeinflussung der Amplitude der analogen Signale R, G, B ist den Begrenzerverstärkern 15, 16 und 17 je eine Widerstandsmatrix 19, 20 und 21 nachgeschaltet. Jeder Widerstandsmatrix wird außerdem das Ausgangssignal des Begrenzerverstärkers 18 zugeführt. Je nach vorliegendem digitalen Pegel des Intensitätssignals wird die vom jeweiligen Begrenzerverstärker 15, 16, 17 abgegebene Amplitude beeinflußt. Eine Ausführungsform für eine Widerstandsmatrix wird im Zusammenhang mit Fig. 2 noch erläutert.

Das Ausführungsbeispiel nach Fig. 1 weist noch eine weitere Besonderheit auf. Bei der Signalkombination, welche vom Computer für die Farbe "dunkelgelb" abgegeben wird, soll auf dem Bildschirm des Monitors jedoch die Farbe "braun" erscheinen. Die Signale an den Eingängen 1, 2, 3 und 4 weisen in diesem Fall die Pegel R_{d}=H, G_{d}=H, B_{d}=L, I_{d}=L auf. Um eine Darstellung der Farbe braun zu erreichen, ist es jedoch erforderlich für diese Signalkombination die Amplitude des analogen Grün-Signals zu reduzieren. In einer "Farblogik"-Schaltung 22 wird daher festgestellt, ob diese Kombination der Eingangssignale vorliegt. Im zutreffenden Fall wird der Widerstandsmatrix 20 ein entsprechendes Signal zugeführt. Der Farblogik 22 werden dazu die Signale R_{d} und G_{d} in nicht invertierter, die Signale B_{d} und I_{d} in invertierter Form zugeführt. Dieses läßt sich bei der erfindungsgemäßen Schaltung sehr leicht dadurch erreichen, daß die Eingänge der Farblogik 22 an die Ausgänge des ersten oder zweiten in jeweils einem Farbkanal vorhandenen invertierenden Begrenzerverstärkers angeschlossen werden.

An den Ausgängen 23, 24 und 25 der Schaltungsanordnung nach Fig. 1 stehen dann die analogen Farbwertsignale zur üblichen Weiterverarbeitung in einem Farbmonitor bis zur Zuführung zu den Steuerelektroden der Bildröhre zur Verfügung.

Fig. 2 stellt eine detailliertere Derstellung der Schaltung nach Fig. 1 dar. Die Schutzschaltungen 5, 6, 7, 8 (Fig. 1) bestehen aus je zwei Schottky-Dioden 31 und 32 und einem in Reihe mit dem jeweiligen Eingang geschalteten Widerstand 33. Während eine der Schottky-Dioden an Masse geschaltet ist, ist die andere mit positiver Betriebsspannung verbunden. Bei Unterschreiten von 0 V wie bei Überschreiten der positiven Betriebsspannung von 5 V, welche der Schaltung bei 35 zugeführt wird, wird jeweils eine Diode leitend und begrenzt somit die Eingangsspannung. Schließlich ist noch ein Widerstand 34 in jeder Schutzschaltung vorgesehen, um bei offenem Eingang ein definiertes Eingangspotential zu erzielen.

Die Schutzschaltungen 5, 6, 7, 8 sind untereinander gleich. Ihre Elemente sind daher auch mit gleichen Bezugszeichen versehen. Die Schalteingänge der invertierenden schaltbaren Begrenzerverstärker 9, 10, 11, 12, deren Funktion bereits im Zusammenhang mit Fig. 1 beschrieben wurde, werden über einen Schalttransistor 36 und eine als Invertierschaltung betriebene NAND-Schaltung 37 angesteuert. Dem Schalttransistor 36 wird über einen Eingang 38 und eine zur Impulsformung dienende Parallelschaltung eines Widerstandes 39 und eines Kondensators 40 der sogenannte Sandcastle-Impuls zugeführt. Ein Widerstand 41 dient dem Schalttransistor 36 als Arbeitswiderstand.

Ist der jeweils erste invertierende schaltbare Begrenzerverstärker 9, 10,11, 12 gesperrt, gelangt über die Widerstände 51 positives Potential an die Eingänge der nachfolgenden Verstärker 15, 16, 17, 18, an deren Ausgängen das für Schwarz vorgesehene Potential liegt.

Wie im Zusammenhang mit Fig. 1 erwähnt, ist eine Schaltfunktion bei den zweiten invertierenden Begrenzerverstärkern 15, 16, 17, 18 nicht erforderlich. Bei dem vorliegendem Ausführungsbeispiel wurden jedoch solche mit Schaltfunktionen verwendet, da alle 8 erforderlichen Begrenzerverstärker preisgünstig auf einem Chip erhältlich sind. Die Schalteingänge der jeweils zweiten Begrenzerverstärker 15, 16, 17, 18 sind daher mit Massepotential verbunden und somit wirkungslos.

Die Ausgänge der Begrenzerverstärker für die Signale R, G und B werden jeweils einem Widerstand 42 je einer Matrixschaltung zugeführt.

Einem anderen Widerstand 43 dieser Matrixschaltung wird das Ausgangssignal des zweiten Begrenzerverstärkers für das Signal l_{d} zugeführt. Je nach logischem Wert des Signals I_{d} weisen die Signale R, G und B an den Verbindungspunkten der Widerstände 42 und 43 unterschiedliche Amplituden auf. Diese Signale werden dann über ein Widerstandsnetzwerk 44, 45, 46 und 47 sowie über einen Koppelkondensator 48 den Ausgängen 23, 24 und 25 zugeführt. Die im Netzwerk enthaltenen Potentiometer 46 dienen zur Justierung der Ausgangspegel, wobei die Widerstände 47 zur Begrenzung des Einstellbereichs dienen.

Wie bereits im Zusammenhang mit Fig. 1 erläutert, dient eine Farblogik 22 zur Amplitudenabsenkung des G-Signals, wenn die Farbe Braun dargestellt werden soll. Bei der Schaltung nach Fig. 2 wird die Farblogik durch eine NAND-Schaltung 22 dargestellt, welcher die digitalen Signale R_{d} und G_{d} durch die Begrenzerverstärker 15, 16 und die digitalen Signale B_{d} und l_{d} nach der Invertierung durch die invertierenden schaltbaren Begrenzerverstärker 11, 12 zugeführt werden. Der Ausgang der NAND-Schaltung 22 ist dann mit einem Schalttransistor 49 verbunden, welcher den Widerstand 50 mit Massepotential verbindet. Somit werden die Spannungsteilerverhältnisse in der Widerstandsmatrix für das G-Signal im Sinne einer Verringerung der Amplitude geändert.

## Patentansprüche

1. Schaltungsanordnung zur Anpassung eines Computers an einen Farbmonitor, wobei der Computer Ausgänge für drei digitale Farbsignale und ein digitales Intensitätssignal aufweist, während der Monitor über drei Eingänge für analoge Färbwertsignale verfügt, dadurch gekennzeichnet, daß die digitalen Signale je einem invertierenden schaltbaren Begrenzerverstärker (9, 10, 11, 12) zugeführt sind, daß die Ausgänge der für die digitalen Farbsignale (R_{d}, G_{d}, B_{d}) vorgesehenen Begrenzerverstärker (9, 10, 11) jeweils mit einem ersten Eingang einer Widerstandsmatrix (19, 20, 21) verbunden sind und daß der Ausgang des für das digitale Intensitätssignal (l_{d}) vorgesehenen Begrenzerverstärkers (18) mit jeweils einem zweiten Eingang der Widerstandsmatrizen (19, 20, 21) verbunden ist.

2. Schaltungsanordnung nach Anspruch 1, dadurch gekennzeichnet, daß den Begrenzerverstärkern (9, 10, 11, 12) je eine Schutzschaltung (5, 6, 7, 8) vorgeschaltet ist.

3. Schaltungsanordnung nach Anspruch 2, dadurch gekennzeichnet, daß die Schutzschaltung (5, 6, 7, 8) aus einem im Signalweg angeordneten Widerstand (33) und zwei Dioden (31, 32) besteht, die mit je einem dem zulässigen positiven bzw. negativen Extremwert des Eingangssignals entsprechenden Potential beaufschlagt sind.

4. Schaltungsanordnung nach Anspruch 1, dadurch gekennzeichnet, daß den Schalteingängen der invertierenden schaltbaren Begrenzerverstärker (9, 10, 11, 12) Austastimpulse zugeführt sind.

5. Schaltungsanordnung nach Anspruch 4, dadurch gekennzeichnet, daß die Austastimpulse aus sogenannten Sandcastle-Impulsen abgeleitet sind.

6. Schaltungsanordnung nach Anspruch 1, dadurch gekennzeichnet, daß zwischen die invertierenden schaltbaren Begrenzerverstärker (9, 10, 11, 12) und die Eingänge der Widerstandsmatrizen (19, 20, 21) weitere invertierende Begrenzerverstärker (15, 16, 17, 18) geschaltet sind.

7. Schaltungsanordnung nach Anspruch 6, dadurch gekennzeichnet, daß die Begrenzerverstärker und die weiteren Begrenzerverstärker in einem integrierten Schaltkreis angeordnet sind.

8. Schaltungsanordnung nach Anspruch 1, dadurch gekennzeichnet, daß im Weg des analogen Grün-Signals (G) eine Anordnung (49, 50) zur Verringerung der Amplitude des analogen Grün-Signals (G) vorgesehen ist, die von einer Verknüpfungsschaltung (22) gesteuert wird, welcher die digitalen Farbsignale (R_{d}, G_{d}, B_{d}) und das digitale Intensitätssignal (l_{d}) zugeführt sind.

## Revendications

1. Circuit d'adaptation d'un ordinateur à un moniteur couleur, l'ordinateur présentant des sorties pour trois signaux couleurs analogiques et un signal d'intensité numérique, alors que le moniteur dispose de trois entrées pour des signaux de valeur de couleur analogiques, caractérisé en ce que les signaux numériques sont chaque fois amenés à un amplificateur limiteur (9, 10, 11, 12) commutable de façon inversible, que les sorties des amplificateurs limiteurs (9, 10, 11), prévus pour les signaux couleurs numériques (R_{d}, G_{d}, B_{d}) et la sortie de l'amplificateur limiteur qui est prévue pour le signal d'intensité numérique sont chaque fois reliés à une première entrée (19, 20, 21) d'une matrice à résistance et que la sortie de l'amplificateur limiteur (18) prévu pour le signal d'intensité numérique (I_{d}) est chaque fois reliée à une deuxième entrée des matrices à résistance (19,20,21) .

2. Circuit d'adaptation selon la revendication 1, caractérisé en ce qu'un circuit de protection (5, 6, 7, 8) est chaque fois monté en amont des amplificateurs limiteurs (9, 10, 11, 12).

3. Circuit d'adaptation selon la revendication 2, caractérisé en ce que le circuit de protection (5, 6, 7, 8) se compose d'une résistance (33) disposée sur le trajet du signal et de deux diodes (31, 32) qui sont sollicitées chacune par un potentiel correspondant à la valeur extrême positive ou négative admissible du signal d'entrée.

4. Circuit d'adaptation selon la revendication 1, caractérisé en ce que des impulsions de blocage sont amenées aux entrées de commutation des amplificateurs limiteurs (9, 10, 11, 12) commutables de façon inversible.

5. Circuit d'adaptation selon la revendication 4, caractérisé en ce que les impulsions de blocage sont dérivées à partir de ce que l'on appelle des impulsions de Sandcastle.

6. Circuit d'adaptation selon la revendication 1, caractérisé en ce que des amplificateurs limiteurs inversibles (15, 16, 17, 18) supplémentaires sont mis en circuit entre les amplificateurs limiteurs inversibles (9, 10, 11, 12) et les entrées des matrices à résistance (19, 20, 21).

7. Circuit d'adaptation selon la revendication 6, caractérisé en ce que les amplificateurs limiteurs et les amplificateurs limiteurs supplémentaires sont disposés dans un circuit intégré de commutation.

8. Circuit d'adaptation selon la revendication 1, caractérisé en ce que sur le trajet du signal vert analogique (G) est prévu un dispositif (49, 50), pour limiter l'amplitude du signal vert analogique (G), commandé par un circuit de combinaison logique (22) auquel sont amenés les signaux couleurs numériques (R_{d}, G_{d}, B_{d}) et le signal d'intensité numérique (l_{d}).

## Claims

1. Circuit arrangement for adapting a computer to a colour monitor, the computer having outputs for three digital colour signals and a digital intensity signal, whilst the monitor has three inputs for analogue colour value signals, characterized in that the digital signals are each fed to an inverting switchable limiting amplifier (9, 10, 11, 12), in that the outputs of the limiting amplifiers (9, 10, 11) provided for the digital colour signals (R_{d}, G_{d}, B_{d}) are connected in each case to a first input of a resistance matrix (19, 20, 21), and in that the output of the limiting amplifier (18) provided for the digital intensity signal (l_{d}) is connected in each case to a second input of the resistance matrices (19, 20, 21).

2. Circuit arrangement according to Claim 1, characterized in that a protection circuit (5, 6, 7, 8) is connected upstream of each of the limiting amplifiers (9, 10, 11, 12).

3. Circuit arrangement according to Claim 2, characterized in that the protection circuit (5, 6, 7, 8) consists of a resistor (33) arranged in the signal path and two diodes (31, 32) which are each supplied with a potential corresponding to the admissible positive or negative extreme value of the input signal.

4. Circuit arrangement according to Claim 1, characterized in that blanking pulses are fed to the switch inputs of the inverting switchable limiting amplifiers (9, 10, 11, 12).

5. Circuit arrangement according to Claim 4, characterized in that the blanking pulses are derived from so-called sand castle pulses.

6. Circuit arrangement according to Claim 1, characterized in that further inverting limiting amplifiers (15, 16, 17, 18) are connected between the inverting switchable limiting amplifiers (9, 10, 11, 12) and the inputs of the resistance matrices (19,20,21).

7. Circuit arrangement according to Claim 6, characterized in that the limiting amplifiers and the further limiting amplifiers are arranged in an integrated circuit.

8. Circuit arrangement according to Claim 1, characterized in that an arrangement (49, 50) for reducing the amplitude of the analogue green signal (G) is provided in the path of the analogue green signal (G), said arrangement being controlled by a logic circuit (22), to which the digital colour signals (R_{d}, G_{d}, B_{d}) and the digital intensity signal (l_{d}) are fed.
